# EUROPÄISCHE PATENTSCHRIFT

(11) **EP 0 828 272 B1**
(45) Veröffentlichungstag und Bekanntmachung des Hinweises auf die Patenterteilung: **30.11.2005**
(21) Anmeldenummer: 97115352.3
(22) Anmeldetag: 04.09.1997
(51) Int. Cl.: H01H 33/12, H01H 33/08, H01H 33/76

(54) **Flachlöschkammer**
Flat quench chamber
Chambre d'extinction plate

(30) Priorität: 06.09.1996 DE 19636296
(43) Veröffentlichungstag der Anmeldung: 11.03.1998
(73) Patentinhaber: AREVA Sachsenwerk GmbH, 93055 Regensburg (DE)
(72) Erfinder: Leismann, Heinrich, 72669 Unterensingen (DE)
(74) Vertreter: Dreiss, Fuhlendorf, Steimle & Becker

(56) Entgegenhaltungen:
- EP-A- 0 013 289
- DE-U- 9 217 024
- US-A- 2 088 489
- US-A- 4 362 915

## Beschreibung

Die Erfindung betrifft eine Flachlöschkammer für einen Lasttrennschalter mit schwenkbar gelagertem Schleppmesser, bestehend aus einem einen Schleppmesserkontakt aufnehmenden Flachgehäuse, das seitliche Löschplatten umfaßt, die aus Löschgas abgebendem Material bestehen und zwischen sich einen Löschspalt definieren, der sich über einen Schleppmesserschwenkbereich erstreckt.

Eine Flachlöschkammer dieser Art ist beispielsweise aus der EP-A-0 013 289 bekannt. Hierbei werden zur Bildung des Löschspaltes elastisch verformbare, relativ dünne Löschplatten im wesentlichen lediglich randseitig abgestützt, wodurch sich die Löschspaltbreite in Abhängigkeit vom jeweiligen Löschstrom bzw. dem dabei entstehenden Gasdruck ändert.

Inzwischen sind die in der Praxis einzuhaltenden Anforderungen an das jeweilige Lichtbogenlöschsystem deutlich gestiegen. Dies trifft insbesondere für Sicherungs-Lasttrennschalter-Kombinationen zu, bei denen der betreffende Lasttrennschalter beispielsweise durch eine sogenannte HH-Sicherung oder dergleichen ausgeschaltet wird, durch die ein entsprechender Auslösemechanismus betätigt wird.

So muß insbesondere erschwerten Ausschaltbedingungen Rechnung getragen werden, bei denen beispielsweise relativ hohe Phasenverschiebungen zwischen Spannung und Strom oder nachteilige Einschwingspannungen auftreten können. Problematisch ist hierbei insbesondere, daß die zu beherrschenden Ausschaltströme weit über dem betreffenden Geräte-Nennstrom liegen können. Dies ist unter anderem darauf zurückzuführen, daß es sich um Fehlerströme handeln kann, die noch nicht von den HH-Sicherungen, sondern vom Lasttrennschalter ausgeschaltet werden müssen. Ziel der Erfindung ist es, eine Flachlöschkammer der eingangs genannten Art zu schaffen, die unter Beibehaltung eines relativ einfachen Aufbaus auch für höhere Ausschaltströme geeignet ist und auch unter erschwerten Ausschaltbedingungen einen zuverlässigen Betrieb gewährleistet.

Die Aufgabe wird nach der Erfindung dadurch gelöst, dass zwischen den Löschplatten angeordnete, vorzugsweise starre Einlegeplatten vorgesehen sind, die zusammen mit den Löschplatten einen sich über einen Schleppmesserschwenkbereich erstreckenden, in der Schwenkebene des Schleppmessers betrachtet schmalen Löschkanal begrenzen, und dass vorzugsweise mehrere die gegenseitige Verbindung der Löschplatten und der Einlegeplatten bewirkende Verbindungselemente zumindest entlang der den Löschkanal begrenzenden Ränder der Einlegeplatten vorgesehen sind.

Erfindungsgemäß besitzt die Flachlöschkammer somit einen schmalen Löschkanal, in dem sich zum Zeitpunkt der Lichtbogenentstehung ein hoher Gasdruck aufbauen kann, der ein gezieltes Ausblasen der Lichtbogengase bewirkt. Dadurch wird gleichzeitig auch das sich noch in der Löschkammer befindende Schlepp- oder Abreißmesser zusätzlich beschleunigt, wobei die jeweilige Beschleunigung vom Strom abhängt. Nachdem insbesondere entlang des schmalen Löschkanals vorzugsweise mehrere Verbindungselemente vorgesehen sind, ist auch bei hohen Strömen mit starkem Druckanstieg in der Löschkammer eine hohe Formstabilität gewährleistet. Der Querschnitt des Löschkanals ist somit zumindest im wesentlichen unabhängig vom Ausschaltstrom.

Aufgrund der erfindungsgemäßen Ausbildung ergeben sich somit insgesamt bei auch weiterhin relativ einfachem Aufbau der Flachlöschkammer deutlich verbesserte Löscheigenschaften. Im aktiven Bereich besitzt der Löschspalt stets eine gleichbleibende, genau definierte Breite. Diese ist insbesondere nicht mehr vom Ausschaltstrom bzw. dem zwischen den Löschplatten entstehenden Gasdruck abhängig, der sich mit dem Ausschaltstrom ändert, nachdem die Platten entsprechend Löschgas abgeben. Auch bei höheren Gasdrücken ist ausgeschlossen, daß sich die Löschplatten weiter voneinander entfernen. Stattdessen ergibt sich bei höheren Abschaltströmen eine deutlich intensivere Gasströmung im Löschspalt, wodurch die Lichtbogenkühlung und damit das Ausschaltvermögen verbessert wird. Durch eine entsprechende Gestaltung des Löschspaltes oder -kanals wird außer einer intensiveren Löschgasströmung auch erreicht, daß die Gasströmung besser geführt wird. Die entsprechende Form des Löschkanals sowie die stärkere Löschgasströmung bringen eine Verringerung der Lichtbogenlänge mit sich, und sie verhindern die bei den bisherigen Hartgas-Flachlöschkammern auftretenden Lichtbogenschleifen. Durch die erfindungsgemäße druckfeste Ausführung können insbesondere auch die höheren Anforderungen bei Sicherungs-Lasttrennschalter-Kombinationen problemlos erfüllt werden.

Im Hinblick auf eine möglichst schmale Ausbildung des Löschkanals ist das Schleppmesser vorzugsweise so gestaltet, daß es im Verlauf einer jeweiligen Schwenkbewegung lediglich einen schmalen zwischen den Löschplatten liegenden Bereich überstreicht. Diese spezielle Form des Abreiß- oder Schleppmessers ermöglicht somit den gewünschten möglichst schmalen Löschkanal.

Bei der in der Praxis bevorzugten Ausführungsform ist das Schleppmesser so gestaltet, daß es im Verlauf einer jeweiligen Öffnungsschwenkbewegung den Löschkanal quer zur Schwenkebene des Schleppmessers zumindest im wesentlichen abdeckt. Der Druckaufbau während des Löschvorgangs bewirkt dann eine zusätzliche Beschleunigung des Schleppmessers. Hierbei kann das Schleppmesser einen zumindest im wesentlichen geraden Endabschnitt aufweisen, um den Löschkanal im Verlauf einer jeweiligen Öffnungsschwenkbewegung zumindest im wesentlichen abzudecken.

Eine besonders vorteilhafte Ausführungsform ist dadurch gekennzeichnet, daß das Flachgehäuse zusätzlich zu einer den Eintritt des Schleppmessers in den Löschkanal ermöglichenden, im Bereich des vom Schleppmesserkontakt abgewandten Kanalendes liegenden Öffnung mit einer weiteren, im Bereich des Schleppmesserkontaktes angeordneten nach außen führenden, vorzugsweise schlitzartigen Öffnung versehen ist. Aufgrund dieser definierten zusätzlichen Öffnung im Bereich des Abreiß -oder Schleppmesserkontaktes können die Metallbrand enthaltenden, eine Ionisierung bewirkenden Lichtbogengase unmittelbar nach ihrer Entstehung entweichen. Mit dieser weiteren Öffnung wird eine zusätzliche Löschgasströmung am Schleppmesser- oder Abbrennkontakt und somit am Lichtbogenfußpunkt erzeugt. Während der Kommutierungsphase entstehender Metalldampf wird optimal abgeleitet. Unter Kommutierungsphase ist allgemein zu verstehen, daß das Hauptmesser des Lasttrennschalters bereits geöffnet ist und der Strom vom Schleppmesserkontakt und dem Hilfsmesser des Löschsystems übernommen wird. Während dieser Kommuntierungsphase entsteht mit der Schwenkbewegung des Hilfsmessers und dem Abstreifen am Schleppmesserkontakt ein starker metallischer Abbrand. Nachdem der dabei entstehende Metalldampf durch die erfindungsgemäß vorgesehene Öffnung weitgehend abgeführt wird, ist sichergestellt, daß der Löschkanal oder -spalt nicht verunreinigt wird, wodurch der Löschvorgang optimiert wird. Erfindungsgemäß wird der entstehende Metalldampf vom Löschkanal ferngehalten.

Gemäß einer in der Praxis bevorzugten Ausführungsform ist der schmale Löschkanal in der Schwenkebene des Schleppmessers durch zwischen den Löschplatten angeordnete, vorzugsweise starre Einlegeplatten begrenzt, wobei zumindest entlang der den Löschkanal begrenzenden Ränder der Einlegeplatten vorzugsweise mehrere die gegenseitige Verbindung der Löschplatten und der Einlegeplatten bewirkende Verbindungselemente vorgesehen sind. Hierbei sind vorzugsweise zwei einander diagonal gegenüberliegende Einlegeplatten vorgesehen. Zudem können die auf unterschiedlichen Seiten des Flachgehäuses angeordneten, einander gegenüberliegenden Löschplatten über die zwischen diesen angeordneten Einlegeplatten gegeneinander abgestützt und durch die Verbindungselemente vorzugsweise gegeneinander verspannt sein.

Von besonderem Vorteil insbesondere hinsichtlich eines möglichst druckfesten sowie einfachen und damit kostengünstigen Aufbau ist, wenn die Löschplatten vorzugsweise zusammen mit den Einlegeplatten an einem im wesentlichen steifen Trägerrahmen des Flachgehäuses befestigt sind.

Der vorzugsweise allgemein L-förmige Trägerrahmen besitzt gemäß einer bevorzugten Ausführungsform einen im wesentlichen U-förmigen Querschnitt. Die vorzugsweise im wesentlichen rechteckigen Löschplatten können dann in den Trägerrahmen eingesetzt und an den betreffenden Rändern an diesem befestigt sein. Zweckmäßigerweise sind hierbei die Einlegeplatten zusammen mit den Löschplatten in den Trägerrahmen eingesetzt und an diesem befestigt.

Weitere vorteilhafte Ausführungsformen der erfindungsgemäßen Flachlöschkammer sind in den Unteransprüchen angegeben.

Die Erfindung wird im folgenden anhand von Ausführungsbeispielen unter Bezugnahme auf die Zeichnung näher erläutert; in dieser zeigen:
- Figur 1: eine schematische Seitenansicht eines Teils eines Lasttrennschalters mit einer Flachlöschkammer,
- Figur 2: eine Figur 1 entsprechende Darstellung einer Ausführungsvariante des Lasttrennschalters, und
- Figur 3: eine Längsschnittdarstellung einer weiteren Ausführungsvariante des Lasttrennschalters.

Der in den Figuren 1 bzw. 2 gezeigte Lasttrennschalter 10 wird mittels eines oberen und unteren Isolierstützers 12 bzw. 14 gehalten (vgl. Fig. 2). An den beiden Isolierstützern 12, 14 sind Befestigungselemente 16 (nur eines gezeigt, vgl. Figur 2) für eine obere stationäre Anschlußlasche 18 bzw. eine untere stationäre Anschlußlasche 20 angebracht.

An der unteren stationären Anschlußlasche 20 ist ein Doppelschaltmesser 22 um eine Achse 24 schwenkbar gelagert (vgl. Figur 2). Dieses Doppelschaltmesser 22 besteht aus zwei langgestreckten, parallel zueinander verlaufenden Elementen, zwischen denen am unteren Ende ein Kontakt der unteren Anschlußlasche 20 und am oberen Ende ein Kontakt der oberen Anschlußlasche 18 angeordnet ist.

Das Doppelschaltmesser 22 kann mittels einer isolierten Schaltschwinge 26, die an einer Achse 28 an dem Doppelschaltmesser 22 angelenkt ist, über einen nicht dargestellten Koppelantrieb verschwenkt werden.

Die Achse 28 steht seitlich etwas aus dem in Figur 2 vorderen Element des Doppelschaltmessers 22 vor. Auf dem betreffenden Ende dieser Achse 28 ist ein Schleppmesser 30 frei drehbar gelagert. Hierbei kann eine die Achse 28 umgebende Feder vorgesehen sein, die mit einem Ende an dem Doppelschaltmesser 22 und mit dem anderen Ende an dem Schleppmesser 30 befestigt ist.

Das obere Ende des schwenkbar gelagerten Schleppmessers 30 ragt durch eine Öffnung 64 hindurch in einen in Figur 2 schraffiert angedeuteten aktiven Bereich 32 des Löschspaltes der Flachlöschkammer 36, nämlich einen schmalen Löschkanal 34, der weiter unten noch näher zu beschreiben ist.

In die Flachlöschkammer 36 ragt zudem ein Abbrenn- oder Schleppmesserkontakt 38, der beispielsweise durch eine äußere geschlitzte Blattfeder axial so verschiebbar geführt sein kann, daß er beim Einschlagen des Schleppmessers 30 ausweichen kann, beim Herausziehen dieses Messers jedoch seine Lage beibehält, so daß das Messer an ihm abstreift. Hierbei kommt der Blattfeder, wie in der EP-A-0 013 289 beschrieben, sowohl die Funktion der Kontaktbolzenführung als auch die Funktion der Stromleitung zu.

Bei beiden in den Figuren 1 und 2 dargestellten Ausführungsbeispielen umfaßt die Flachlöschkammer 36 einen allgemein L-förmig geformten, im Querschnitt U-förmigen Trägerrahmen 40 aus glasfaserverstärktem Kunststoff, dessen kurzer Schenkel 40a an dem oberen Isolierstützer 12 angebracht ist (vgl. Fig. 2). Dieser kurze Schenkel 14a geht über eine Verbreiterung 40b in den langen Schenkel 40c über, der an seinem freien Ende mit einem nach unten ragenden Vorsprung 40d versehen ist.

Die Verbreiterung 40b des Versteifungsrahmens 40 weist eine kreisförmige Öffnung auf, durch die der Schleppmesserkontakt 38 von außen in das Innere des Trägerrahmens 40, nämlich in den noch zu erläuternden Löschkanals 34, ragt.

Die Flachlöschkammer 36 umfaßt ferner zwei seitliche, zueinander parallele Löschplatten 42, die aus Löschgas abgebendem Material bestehen und zusammen mit dazwischen angeordneten Einlegeplatten 46, 48 in der weiter unten noch zu beschreibenden Weise den schmalen Löschkanal 34 definieren.

Die im wesentlichen viereckigen Löschplatten 42 sind zusammen mit den dazwischen angeordneten Einlegeplatten 46, 48 in den im wesentlichen steifen Trägerrahmen 40 des gebildeten Flachgehäuses eingesetzt und in diesem unter anderem an den mit 44 bezeichneten Stellen befestigt. Hierbei werden der obere Rand und der linke Rand der Löschplatten 42 zumindest teilweise von der U-förmigen Aufnahme des Trägerrahmens 40 aufgenommen.

Bei den in den Figuren 1 bis 3 dargestellten Ausführungsbeispielen ist der wirksame Löschspalt durch den sich über einen Schleppmesserschwenkbereich erstreckenden, in der Schwenkebene des Schleppmessers 30 betrachtet schmalen Löschkanal 34 gebildet. Bei der in der Figur 3 gezeigten bevorzugten Ausführungsform sind die Löschplatten 42 insbesondere auch durch mehrere entlang des schmalen Löschkanals 34 vorgesehene Verbindungselemente 52 so abgestützt und/oder fixiert, daß der Querschnitt des Löschkanals 34 unabhängig von dem jeweiligen Abschaltstrom und dem jeweiligen Gasdruck in dem Flachgehäuse zumindest im wesentlichen gleich bleibt.

Das Schleppmesser 30 ist im Hinblick auf eine möglichst schmale Ausbildung des Löschkanals 34 so gestaltet, daß es im Verlauf einer jeweiligen Schwenkbewegung lediglich einen schmalen zwischen den Löschplatten 42 liegenden Bereich überstreicht. Zudem ist das Schleppmesser 30 so gestaltet, daß es im Verlauf einer jeweiligen Öffnungsschwenkbewegung den Löschkanal 34 quer zur Schwenkebene des Schleppmessers 30 zumindest im wesentlichen abdeckt. Hierbei weist es einen zumindest im wesentlichen geraden Endabschnitt 56 auf, um den Löschkanal 34 im Verlauf einer jeweiligen Öffnungsschwenkbewegung zumindest weitestgehend abzudecken.

Zusätzlich zu einer den Eintritt des Schleppmessers 30 in den Löschkanal 34 ermöglichenden, im Bereich des vom Schleppmesserkontakt 38 abgewandten Kanalendes liegenden Öffnung 64 ist das Flachgehäuse mit einer weiteren, im Bereich des Schleppmesserkontaktes 38 angeordneten nach außen führenden schlitzartigen Öffnung 60 versehen.

Der schmale Löschkanal 34 ist in der Schwenkebene des Schleppmessers 30 durch die zwischen den Löschplatten 42 angeordneten, vorzugsweise starren Einlegeplatten 46, 48 begrenzt, wobei zumindest entlang der den Löschkanal 34 begrenzenden Ränder der Einlegeplatten 46, 48 mehrere die gegenseitige Verbindung der Löschplatten 42 und der Einlegeplatten 46, 48 bewirkende Verbindungselemente 52 vorgesehen sind (vgl. insbesondere Figur 3). Wie anhand der Figuren 1 bis 3 zu erkennen ist, können weitere, im Abstand vom Rand des schmalen Löschkanals 34 angeordnete Verbindungselemente 52 vorgesehen sein.

Bei den dargestellten Ausführungsbeispielen sind zwei einander diagonal gegenüberliegende Einlegeplatten 46, 48 vorgesehen.

Die auf unterschiedlichen Seiten des Flachgehäuses angeordneten, einander gegenüberliegenden Löschplatten 42 sind über die zwischen diesen angeordneten Einlegeplatten 46, 48 gegeneinander abgestützt und durch die Verbindungselemente 52, 44 gegeneinander verspannt.

Die Löschplatten 42 sind zusammen mit den Einlegeplatten 46, 48 an dem im wesentlichen steifen Trägerrahmen 40 des Flachgehäuses befestigt. Hierbei besitzt der allgemein L-förmige Trägerrahmen 40 einen im wesentlichen U-förmigen Querschnitt. Die im wesentlichen rechteckigen Löschplatten 42 sind in diesen im Querschnitt U-förmigen Trägerrahmen 40 eingesetzt und zusammen mit den zwischen den Löschplatten 42 angeordneten Einlegeplatten 46, 48 an den betreffenden Rändern an diesem befestigt.

Bei der in Figur 1 gezeigten Ausführungsform erstreckt sich der längere Schenkel 40c des starren, allgemein L-förmigen Trägerrahmens 40 nur über einen Teil der Länge der im wesentlichen rechteckigen Löschplatten 42. Zudem erstreckt sich der kurze Schenkel 40a dieses Trägerrahmens 40 nur über einen Teil der Breite oder Höhe dieser Löschplatten 42. Dagegen erstrecken sich diese Schenkel 40c, 40a beim in Fig. 2 gezeigten Ausführungsbeispiel über die gesamte Länge bzw. Breite der Löschplatten 42.

Die einander diametral gegenüberliegenden Einlegeplatten 46, 48 sind im Bereich zweier einander diametral gegenüberliegender Ecken der Löschplatten 42 angeordnet, wo sie mit diesen bündig abschließen. So ist die obere Einlegeplatte 48 zusammen mit den Löschplatten 42 in die U-förmige Aufnahme des langen Schenkels 40c des Trägerrahmens 40 eingesetzt, wobei sie am rechten Rand aus dem Trägerrahmen 40 herausragt. Dagegen ist die links unten angeordnete Einlegeplatte 46 mit den betreffenden Abschnitten der Löschplatten 42 teilweise im Bereich ihres linken Randes in die U-förmige Aufnahme des kurzen Schenkels 40a eingesetzt. Während die links unten angeordnete Einlegeplatte 46 allgemein die Gestalt eines Dreiecks besitzt, ist die obere Einlegeplatte 48 so ausgebildet, daß ihre in Vertikalrichtung gemessene Breite nach außen hin zunimmt. Hierbei weist der innere Rand der oberen Einlegeplatte 48 einen zumindest im wesentlichen kreisrunden Verlauf auf.

Die Oberkante der allgemein dreieckförmigen unteren Einlegeplatte 46 schließt mit der unteren Kante der Flachlöschkammer 36 einen Winkel von 30° ein. Mit dem im wesentlichen kreisförmig gebogenen unteren Rand der oberen Einlegeplatte 48 ergibt sich somit insgesamt ein zumindest im wesentlichen kreisbogenförmiger oder zumindest angenähert S-förmiger Verlauf des aktiven schmalen Löschkanales 34, der, obwohl er selbst frei von Stützelementen ist, unabhängig von dem jeweiligen Abschaltstrom und dem jeweiligen Gasdruck stets einen konstanten Querschnitt behält. In der Flachlöschkammer wird somit insbesondere durch die Einlegeplatten 46, 48 ein schmaler Löschkanal 34 definiert, in dem sich zum Zeitpunkt der Lichtbogenentstehung ein hoher Gasdruck aufbauen kann, der ein gezieltes Ausblasen der Lichtbogengase bewirkt. Dadurch wird gleichzeitig auch das sich noch in der Löschkammer befindende Schleppmesser 30 zusätzlich beschleunigt, wobei die jeweilige Beschleunigung vom Strom abhängt. Nachdem zumindest entlang des schmalen Löschkanals 34 mehrere Verbindungselemente 52 vorgesehen sind, ist auch bei hohen Strömen mit starkem Druckanstieg in der Löschkammer eine hohe Formstabilität gewährleistet. Der Querschnitt des Löschkanals ist somit zumindest im wesentlichen unabhängig vom Ausschaltstrom.

Insbesondere in den Figuren 1 und 2 ist lediglich ein Teil der Verbindungselemente 52, 44 angedeutet, durch die die auf den beiden Seiten der Flachlöschkammer 36 angeordneten Löschplatten 42 sowie die dazwischenliegenden Einlegeplatten 46, 48 gegeneinander verspannt bzw. am Trägerrahmen 40 befestigt werden. Bei diesen beiden Ausführungsformen ist ein solches Verbindungselement 52 beispielsweise am rechten unteren Ende der oberen Einlegeplatte 48 angedeutet. Dagegen ist in Figur 3 die weiter oben bereits angeführte Verwendung mehrerer Verbindungselemente 52 entlang des schmalen Löschkanals 34 erkennbar.

Das Schleppmesser 36 besitzt ein allgemein V-förmige Gestalt, wobei es mit einem seiner beiden Schenkel in den schmalen Löschkanal 32 eintritt.

An seinen beiden Enden ist dieses V-förmige Schleppmesser 30 zur Bildung von im wesentlichen zueinander parallelen Endabschnitten 54, 56 abgebogen. Hierbei hintergreift der obere Endabschnitt 56 am in den Löschkanal 32 eintretenden Schenkel in einer die Kontaktierung bewirkenden Ausgangsstellung des Schleppmessers 30 den Schleppmesserkontakt 38. An dem anderen, am äußeren Schenkel vorgesehenen Endabschnitt 54 ist das Schleppmesser 30 um die Achse 28 schwenkbar gelagert.

Beim in Figur 1 dargestellten Ausführungsbeispiel besitzt das Schleppmesser 30 eine im wesentlichen symmetrische V-Form mit im wesentlichen gleich langen Schenkeln, wobei der Öffnungswinkel etwas größer als 60° ist. Dabei ist das Schleppmesser 30 so gestaltet, daß es im Verlauf einer Öffnungsschwenkbewegung zumindest den aktiven Bereich 32 des Löschkanales 34 in Schwenkrichtung im wesentlichen abdeckt.

Wie Figur 1 ferner entnommen werden kann, weisen die Löschplatten 42 im Bereich des Schleppmesserkontaktes 38 bzw. im Bereich des diesen hintergreifenden Endabschnitts 56 des Schleppmessers 30 jeweils eine innenliegende Vertiefung 58 auf.

Zudem ist die Flachlöschkammer 36 im Bereich des Schleppmesserkontaktes 38 mit der bereits erwähnten nach außen führenden schlitzartigen Öffnung 60 versehen, die im vorliegenden Fall im Eckbereich des langen Schenkels 40c des starren Trägers 40 oberhalb des Schleppmesserkontaktes 38 angeordnet ist.

Beim in Figur 2 dargestellten Ausführungsbeispiel besitzt das Schleppmesser 30 eine asymmetrische V-Form mit unterschiedlich langen Schenkeln, wobei der kürzere obere Schenkel in den Löschspalt 34 eintritt. Die beiden abgebogenen Endabschnitte 54, 56 sind ebenso wie beim Ausführungsbeispiel gemäß Figur 1 wiederum zueinander parallel, jedoch in Längsrichtung der Flachlöschkammer 36 etwas gegeneinander versetzt.

Bei diesem Ausführungsbeispiel gemäß Fig. 2 ist die untere Einlegeplatte 46 in den kurzen Schenkel 40a des Trägerrahmens 40 eingesetzt, der sich hier jedoch über die gesamte Breite bzw. Höhe der Löschplatten 42 erstreckt. Die untere Einlegeplatte 46 ragt ebenso wie beim Ausführungsbeispiel gemäß Figur 1 in die obere Hälfte der V-förmigen Aufnahme des Schleppmessers 30, um zusammen mit der einander diagonal gegenüberliegenden Einlegeplatte 48 und dem restlichen Trägerrahmen 40 den gestrichelt angedeuteten aktiven Bereich 32, d.h. den schmalen Löschkanal 34 zu definieren.

Zudem erstreckt sich beim Ausführungsbeispiel gemäß Figur 2 der lange Schenkel 40c des starren Trägerrahmens 40 über die gesamte Länge der oberen Einlegeplatte 48, wobei in der dargestellten Weise auch deren rechter Rand teilweise umgriffen wird. Die Kammer kann im Bereich des Trägerrahmens und der Einlegeplatten randseitig ganz oder teilweise verschlossen sein.

In Figur 2 ist auch noch eine Halterung 62 für eine HH-Sicherung zu erkennen.

Der Trägerrahmen 40 kann in beiden Fällen aus glasfaserverstärktem Kunststoff bestehen. Im Boden der U-förmigen Aufnahme des Trägerrahmens 40 können Nuten vorgesehen sein, in die die betreffenden Ränder zumindest der Löschplatten 42 eingesetzt werden. Die Löschplatten bestehen beispielsweise aus Polyformaldehyd (POM).

Während an einer angedeuteten Stelle 52 lediglich die einander gegenüberliegenden Löschplatten 42 zusammen mit der dazwischen angeordneten Einlegeplatte 48 gegeneinander abgestützt und beispielsweise durch Verschrauben oder Vernieten gegeneinander verspannt sind, sind sie im Bereich einer angedeuteten Stelle 44 auch am Trägerrahmen 40 befestigt.

Die Einlegeplatten 46, 48 sind ebenso wie der Trägerrahmen 36 starr ausgebildet.

Um den Eintritt des Schleppmessers 30 in den Eintrittsbereich, d.h. in die Öffnung 64 zwischen den beiden Löschplatten 42 im Bereich der in den Figuren 1 und 2 rechten unteren Ecke der beiden Platten 42 zu erleichtern, sind an dieser Ecke die Randkanten der beiden Löschplatten 42 in entgegengesetzten Richtungen etwas nach außen gebogen.

Durch die angegebene Ausbildung der Flachlöschkammer ergeben sich im aktiven Bereich feststehende Löschplatten. Die Löschspaltbreite ist unabhängig vom jeweiligen Abschaltstrom und dem jeweiligen Gasdruck gleich. Nachdem die Löschspaltbreite konstant bleibt, ergibt sich bei größeren Abschaltströmen eine intensivere Gasströmung im Spalt, durch die die Lichtbogenkühlung sowie das Ausschaltvermögen verbessert wird. Die druckfeste Ausführung wird im vorliegenden Fall insbesondere auch durch die zusätzlichen Verschraubungen und/oder Vernietungen entlang des schmalen Löschkanals 34 erreicht.

Der Löschkanal ist nur geringfügig breiter als das Schleppmesser, das mit einer definierten Bewegung und Geschwindigkeit im schmalen Löschkanal geführt wird. Zudem besitzt das Schleppmesser eine solche Gestalt, daß es beim Löschvorgang zur Gasdruckerhöhung beiträgt, indem es den schmalen Löschkanal in Richtung der Öffnungsschwenkbewegung weitgehend abdeckt.

Durch die besondere Form des Löschkanals bzw. Löschspalts, in dem das Schleppmesser geführt wird, wird somit sowohl die Löschgasströmung erhöht als auch deren Führung verbessert. Die jeweilige Lichtbogenlänge wird verringert, wodurch die bei den bisherigen Hartgas-Flachlöschkammern auftretenden Lichtbogenschleifen vermieden werden. Es wird somit bei äußerst kompaktem Aufbau der Flachlöschkammer ein deutlich verbessertes Ausschaltvermögen erreicht.

Durch die im Bereich des Schleppmesserkontaktes angeordnete zusätzliche Öffnung wird eine zusätzliche Löschgasströmung am Schleppmesserkontakt und somit am Lichtbogenfußpunkt erzeugt. Zudem sorgt diese in der Nähe des Schleppmesserkontaktes angeordnete zusätzliche Öffnung dafür, daß während der Kommuntierungsphase entstehender Metalldampf abgeleitet wird.

### Bezugszeichenliste

- 10: Lasttrennschalter
- 12: Isolierstütze
- 14: Isolierstütze
- 16: Befestigungselement
- 18: Anschlußlasche
- 20: Anschlußlasche
- 22: Doppelschaltmesser
- 24: Achse
- 26: Schaltschwinge
- 28: Achse
- 30: Schleppmesser
- 32: aktiver Bereich
- 34: Löschkanal
- 36: Flachlöschkammer
- 38: Schleppmesserkontakt
- 40: Trägerrahmen
- 42: Löschplatten
- 44: Stellen
- 46: Einlegeplatte
- 48: Einlegeplatte
- 52: Verbindungselement
- 54: Endabschnitt
- 56: Endabschnitt
- 58: Vertiefung
- 60: Öffnung
- 62: Halterung
- 64: Öffnung

## Patentansprüche

1. Flachlöschkammer (36) für einen Lasttrennschalter (10) mit schwenkbar gelagertem Schleppmesser (30), bestehend aus einem einen Schleppmesserkontakt (38) aufnehmenden Flachgehäuse, das seitliche Löschplatten (42) umfasst, die aus Löschgas abgebendem Material bestehen und zwischen sich einen Löschspalt definieren, **gekennzeichnet durch** zwischen den Löschplatten (42) angeordnete, vorzugsweise starre, Einlegeplatten (46, 48), die zusammen mit den Löschplatten (42) einen sich über einen Schleppmesserschwenkbereich erstreckenden, in der Schwenkebene des Schleppmessers (30) betrachtet schmalen Löschkanal (34) derart begrenzen, dass der Löschkanal (34) schmal ausgeführt ist und **durch** die gegenseitige Verbindung der Löschplatten (42) und der Einlegeplatten (46, 48) bewirkende Verbindungselemente (52), die zumindest entlang der den Löschkanal (34) begrenzenden Ränder der Einlegeplatten (46, 48) vorgesehen sind, dass der Querschnitt des Löschkanals (34) unabhängig von den jeweiligen Gasdruck in dem Flachgehäuse im wesentlichen gleich bleibt.

2. Flachlöschkammer nach Anspruch 1,
**dadurch gekennzeichnet, dass** das Schleppmesser (30) im Hinblick auf eine möglichst schmale Ausbildung des Löschkanals (34) so gestaltet ist, dass es im Verlauf einer jeweiligen Schwenkbewegung lediglich einen schmalen zwischen den Löschplatten (42) liegenden Bereich überstreicht.

3. Flachlöschkammer nach Anspruch 1 oder 2,
**dadurch gekennzeichnet, dass** das Schleppmesser (30) so gestaltet ist, dass es im Verlauf einer jeweiligen Öffnungsschwenkbewegung den Löschkanal (34) quer zur Schwenkebene des Schleppmessers (30) zumindest im wesentlichen abdeckt.

4. Flachlöschkammer nach Anspruch 3,
**dadurch gekennzeichnet, dass** das Schleppmesser (30) einen zumindest im wesentlichen geraden Endabschnitt (56) aufweist, um den Löschkanal (34) im Verlauf einer jeweiligen Öffnungsschwenkbewegung zumindest im wesentlichen abzudecken.

5. Flachlöschkammer nach einem der vorhergehenden Ansprache,
**dadurch gekennzeichnet,**
**dass** das Flachgehäuse zusätzlich zu einer den Eintritt des Schleppmessers (30) in den Löschkanal (34) ermöglichenden, im Bereich des vom Schleppmesserkontakt (38) abgewandten Kanalendes liegenden Öffnung (64) mit einer weiteren, im Bereich des Schleppmesserkontaktes (38) angeordneten nach außen führenden, vorzugsweise schlitzartigen Öffnung (60) versehen ist.

6. Flachlöschkammer nach einem der vorhergehenden Ansprüche,
**dadurch gekennzeichnet,**
**dass** zwei einander diagonal gegenüberliegende Einlegeplatten (46, 48) vorgesehen sind.

7. Flachlöschkammer nach einem der vorhergehenden Ansprüche,
**dadurch gekennzeichnet,**
**dass** die auf unterschiedlichen Seiten des Flachgehäuses angeordneten, einander gegenüberliegenden Löschplatten (42) über die zwischen diesen angeordneten Einlegeplatten (46, 48) gegeneinander abgestützt und durch die Verbindungselemente (52) vorzugsweise gegeneinander verspannt sind.

8. Flachlöschkammer nach einem der vorhergehenden Ansprüche,
**dadurch gekennzeichnet,**
**dass** die Löschplatten (42) vorzugsweise zusammen mit den Einlegeplatten (46, 48) an einem im Wesentlichen steifen Trägerrahmen (40) des Flachgehäuses befestigt sind.

9. Flachlöschkammer nach Anspruch 8,
**dadurch gekennzeichnet, dass** der vorzugsweise allgemein L-förmige Trägerrahmen (40) einen im wesentlichen U-förmigen Querschnitt besitzt und dass die vorzugsweise im Wesentlichen rechteckigen Löschplatten (42) in den Trägerrahmen (40) eingesetzt und an den betreffenden Rändern an diesem befestigt sind.

10. Flachlöschkammer nach Anspruch 9,
**dadurch gekennzeichnet, dass** die Einlegeplatten (46, 48) zusammen mit den Löschplatten (42) in den Trägerrahmen (40) eingesetzt und an diesem befestigt sind.

11. Flachlöschkammer nach einem der vorhergehenden Ansprüche,
**dadurch gekennzeichnet,**
**dass** das Schleppmesser (30) eine allgemein V-förmige Gestalt besitzt und mit einem seiner beiden Schenkel in den Löschkanal (34) eintritt.

12. Flachlöschkammer nach Anspruch 11,
**dadurch gekennzeichnet, dass** das V-förmige Schleppmesser (30) an seinen beiden Enden zur Bildung von im wesentlichen zueinander parallelen Endabschnitten (54, 56) abgebogen ist, wobei der Endabschnitt (56) am in den Löschkanal (34) eintretenden Schenkel in einer die Kontaktierung bewirkenden Ausgangsstellung des Schleppmessers (30) den Schleppmesserkontakt (38) hintergreift und das Schleppmesser (30) an dem anderen, am äußeren Schenkel vorgesehenen Endabschnitt (54) schwenkbar gelagert ist.

13. Flachlöschkammer nach einem der vorhergehenden Ansprüche,
**dadurch gekennzeichnet,**
**dass** das Schleppmesser (30) eine im Wesentlichen symmetrische V-Form mit im Wesentlichen gleich langen Schenkeln und einem Öffnungswinkel im Bereich von vorzugsweise etwa 60° und insbesondere etwas darüber besitzt.

14. Flachlöschkammer nach einem der Ansprüche 1 bis 12,
**dadurch gekennzeichnet,**
**dass** das Schleppmesser (30) eine asymmetrische V-Form mit unterschiedlich langen Schenkeln besitzt und mit seinem kürzeren Schenkel in den Löschkanal (34) eintritt.

15. Flachlöschkammer nach einem der vorhergehenden Ansprüche,
**dadurch gekennzeichnet,**
**dass** die Löschplatten (42) im Bereich des Schleppmesserkontaktes (38) bzw. im Bereich des diesen hintergreifenden Endabschnitts (56) des Schleppmessers (30) jeweils eine innenliegende Vertiefung (58) aufweisen.

## Claims

1. A flat arcing chamber (36) for a load-break switch (10) having a swivel-mounted drag blade (30), made up of a flat housing that accommodates a drag blade contact (38) and that includes lateral arcing plates (42) which are made of a material that gives off quenching gas and which between them define an arcing gap,
**characterized by** insertion plates (46, 48) that are preferably rigid, that are arranged between the arcing plates (42), and that together with the arcing plates (42) define an arcing channel (34), which is narrow when viewed in the swiveling plane of the drag blade (30) and which extends over a swivel area of the drag blade such that the resulting arcing channel (34) is narrow, and by connecting elements (52) that effect the reciprocal connection of the arcing plates (42) and the insertion plates (46, 48) and that are provided at least along the edges of the insertion plates (46, 48) defining the arcing channel (34), [such] that the cross-section of the arcing channel (34) essentially remains the same in the flat housing regardless of the prevailing gas pressure.

2. The flat arcing chamber as recited in Claim 1,
wherein the drag blade (30) is configured with respect to achieving the narrowest possible design of the arcing channel (34) such that, in the course of each swivel motion, it sweeps through a narrow area between the arcing plates (42).

3. The flat arcing chamber as recited in Claim 1 or 2,
wherein the drag blade (30) is configured such that, in the course of each opening swivel motion, it at least essentially covers the arcing channel (34) transverse to the swivel plane of the drag blade (30).

4. The flat arcing chamber as recited in Claim 3,
wherein the drag blade (30) has an at least essentially straight end section (56), so as to at least essentially cover the arcing channel (34) in the course of each opening swivel motion.

5. The flat arcing chamber as recited in any of the preceding claims,
wherein the flat housing, in addition to having an opening (64) that makes possible the entry of the drag blade (30) into the arcing channel (34) and that is situated in the area of the channel facing away from the drag blade contact (38), is also provided with another, preferably slot-shaped opening (60) that leads to the exterior and that is arranged in the area of the drag blade contact (38).

6. The flat arcing chamber as recited in any of the preceding claims,
wherein two insertion plates (46, 48) are provided so as to be diagonally opposite each other.

7. The flat arcing chamber as recited in any of the preceding claims,
wherein the arcing plates (42) that are opposite each other and that are arranged on different sides of the flat housing are supported opposite each other by the insertion plates (46, 48) that are arranged between them and are braced, preferably opposite each other, by the connecting elements (52).

8. The flat arcing chamber as recited in any of the preceding claims,
wherein the arcing plates (42), preferably together with the insertion plates (46, 48), are attached to an essentially rigid support frame (40) of the flat housing.

9. The flat arcing chamber as recited in Claim 8,
wherein the preferably generally L-shaped support frame (40) has an essentially U-shaped cross-section, and the preferably essentially rectangular arcing plates (42) are inserted into the support frame (40) and are attached to it at the corresponding edges.

10. The flat arcing chamber as recited in Claim 9,
wherein the insertion plates (46, 48), together with the arcing plates (42), are inserted into the support frame (40) and are attached to it.

11. The flat arcing chamber as recited in any of the preceding claims,
wherein the drag blade (30) has a generally V-shaped configuration, one of its two arms being inserted into the arcing chamber (34).

12. The flat arcing chamber as recited in Claim 11,
wherein the V-shaped drag blade (30) at both ends is bent so as to form end sections (54, 56) that are essentially parallel to each other, the end section (56) on the arm that is inserted into the arcing channel (34), in an initial position of the drag blade (30) bringing about the contact, engaging the drag blade contact (38) from behind, the drag blade (30) on the other end section (54), which is provided on the exterior, being swivel-mounted.

13. The flat arcing chamber as recited in any of the preceding claims,
wherein the drag blade (30) has an essentially symmetrical V-shaped configuration having arms that are essentially the same length and having an aperture angle in the range of preferably approximately 60°, and specifically somewhat greater.

14. The flat arcing chamber as recited in any of Claims 1 to 12,
wherein the drag blade (30) has an asymmetrical V-shaped configuration having arms of differing lengths, its shorter arm being inserted into the arcing channel (34).

15. The flat arcing chamber as recited in any of the preceding claims,
wherein the arcing plates (42), in the area of the drag blade contact (38) or in the area of the end section (56) of the drag blade (30) that engages the contact from behind, has in each case an interior recess (58).

## Revendications

1. Chambre d'extinction plate (36) pour un sectionneur à coupure en charge (10) avec une lame souple (30) montée de manière à pouvoir pivoter, composée d'un boîtier plat abritant un contact à lame souple (38) et comprenant des plaques d'extinction latérales (42) qui sont réalisées dans un matériau délivrant un gaz d'extinction et qui définissent entre elles une fente d'extinction, **caractérisée par** des plaques d'insertion (46, 48) de préférence rigides, qui sont agencées entre les plaques d'extinction (42) et qui délimitent conjointement avec les plaques d'extinction (42) un canal d'extinction étroit (34), quand on regarde dans le plan de pivotement de la lame souple (30), et s'étendant sur une zone de pivotement de la lame souple, de telle manière que le canal d'extinction (34) est de forme étroite, et par des éléments de liaison (52) qui créent la liaison réciproque des plaques d'extinction (42) et des plaques d'insertion (46, 48) et qui sont prévus au moins le long des bords des plaques d'insertion (46, 48) délimitant le canal d'extinction (34) de telle manière que la section du canal d'extinction (34) reste sensiblement constante indépendamment de la pression de gaz régnant dans le boîtier plat.

2. Chambre d'extinction plate selon la revendication 1, **caractérisée en ce que** la lame souple (30), en vue d'atteindre une forme la plus étroite possible du canal d'extinction (34), est réalisée de telle manière qu'elle balaie, au cours d'un mouvement de pivotement correspondant, simplement une zone étroite située entre les plaques d'extinction (42).

3. Chambre d'extinction plate selon la revendication 1 ou 2, **caractérisée en ce que** la lame souple (30) a une forme telle qu'elle recouvre au moins sensiblement le canal d'extinction (34) transversalement au plan de pivotement de la lame souple (30) au cours d'un mouvement de pivotement d'ouverture correspondant.

4. Chambre d'extinction plate selon la revendication 3, **caractérisée en ce que** la lame souple (30) comporte un segment d'extrémité (56) au moins sensiblement droit pour recouvrir au moins sensiblement le canal d'extinction (34) au cours d'un mouvement de pivotement d'ouverture correspondant.

5. Chambre d'extinction plate selon l'une des revendications précédentes, **caractérisée en ce que** le boîtier plat, en plus d'une ouverture (64) située dans la zone de l'extrémité de canal opposée au contact à lame souple (38), permettant l'entrée de la lame souple (30) dans le canal d'extinction (34), est muni d'une autre ouverture (60), de préférence en forme de fente, menant vers l'extérieur, agencée dans la zone du contact à lame souple (38).

6. Chambre d'extinction plate selon l'une des revendications précédentes, **caractérisée en ce qu'**il est prévu deux plaques d'insertion (46, 48) situées de façon diagonalement opposée.

7. Chambre d'extinction plate selon l'une des revendications précédentes, **caractérisée en ce que** les plaques d'extinction (42) opposées l'une à l'autre, agencées sur des côtés différents du boîtier plat, sont appuyées l'une contre l'autre par l'intermédiaire des plaques d'insertion (46, 48) agencées entre elles et sont maintenues de préférence l'une contre l'autre par les éléments de liaison (52).

8. Chambre d'extinction plate selon l'une des revendications précédentes, **caractérisée en ce que** les plaques d'extinction (42) sont fixées de preterence conjointement avec les plaques d'insertion (46, 48) sur un cadre porteur (40) sensiblement rigide du boîtier plat.

9. Chambre d'extinction plate selon la revendication 8, **caractérisée en ce que** le cadre porteur (40), de préférence généralement en forme de L, possède une section sensiblement en forme de U et **en ce que** les plaques d'extinction (42) de préférence sensiblement rectangulaires sont insérées dans le cadre porteur (40) et sont fixées sur celui-ci sur les bords correspondants.

10. Chambre d'extinction plate selon la revendication 9, **caractérisée en ce que** les plaques d'insertion (46, 48), conjointement avec les plaques d'extinction (42), sont insérées dans le cadre porteur (40) et fixées sur celui-ci.

11. Chambre d'extinction plate selon l'une des revendications précédentes, **caractérisée en ce que** la lame souple (30) possède une configuration généralement en forme de V et pénètre dans le canal d'extinction (34) avec l'une de ses deux branches.

12. Chambre d'extinction plate selon la revendication 11, **caractérisée en ce que** la lame souple en forme de V (30) est recourbée à ses deux extrémités pour former des segments d'extrémité essentiellement parallèles entre eux (54, 56), le segment d'extrémité (56) sur la branche pénétrant dans le canal d'extinction (34) s'engageant derrière le contact à lame souple (38), dans une position de départ de la lame souple (30) provoquant le contact, et la lame souple (30) étant montée de manière à pouvoir pivoter sur l'autre segment d'extrémité (54) prévu sur la branche extérieure.

13. Chambre d'extinction plate selon l'une des revendications précédentes, **caractérisée en ce que** la lame souple (30) possède une forme en V sensiblement symétrique avec des branches de longueur sensiblement égale et un angle d'ouverture de préférence d'environ 60° et en particulier un peu au-dessus.

14. Chambre d'extinction plate selon l'une des revendications 1 à 12, **caractérisée en ce que** la lame souple (30) possède une forme en V asymétrique avec des branches de longueur différente et pénètre dans le canal d'extinction (34) avec sa branche la plus courte.

15. Chambre d'extinction plate selon l'une des revendications précédentes, **caractérisée en ce que** les plaques d'extinction (42) présentent, dans la zone du contact à lame souple (38) ou dans la zone du segment d'extrémité (56) de la lame souple (30) s'engageant derrière celui-ci, une cavité située à l'intérieur (58).
